# EUROPÄISCHE PATENTSCHRIFT

(11) **EP 0 263 790 B1**
(45) Veröffentlichungstag und Bekanntmachung des Hinweises auf die Patenterteilung: **08.05.1991**
(21) Anmeldenummer: 87810565.9
(22) Anmeldetag: 01.10.1987
(51) Int. Cl.: E01H 1/12, A01M 3/00

(54) **Vorrichtung zur hygienischen Kotaufname**
Apparatus for hygienically picking up dog excrements
Dispositif pour le ramassage hygiénique d'excréments canins

(30) Priorität: 03.10.1986 CH 3949/86
(43) Veröffentlichungstag der Anmeldung: 13.04.1988
(73) Patentinhaber: Spreiter, Franz, CH-4612 Wangen (CH)
(72) Erfinder: Spreiter, Franz, CH-4612 Wangen (CH)
(74) Vertreter: Quehl, Horst Max, Dipl.-Ing.

(56) Entgegenhaltungen:
- FR-A- 2 346 499
- GB-A- 2 161 413
- US-A- 3 639 937
- US-A- 3 806 984
- US-A- 4 215 886

## Beschreibung

Die Erfindung betrifft eine Vorrichtung zur hygienischen Kotaufnahme, mit einem Handschuhsack und einem einen versteifenden Oeffnungsrand aufweisenden Aufnahmebehälter, der in einem Stück an das geschlossene Ende des Handschuhsacks angeformt ist.

Eine Vorrichtung der genannten Art ist bekannt durch die FR-A-2 346 499. Bei ihr besteht der Aufnahmebehälter aus einem von einem Foliensack nach innen gestülpten Teil des Sacks, und er ist durch ein an seinen inneren Oeffnungsrand geklebtes, eine Aufnahmeschaufel bildendes Kartonteil von innen her versteift. Die Aufnahmeschaufel ist hierdurch nicht nach Art eines Schiebers einsetzbar. Die Herstellung dieser Vorrichtung ist verhältnismässig aufwendig. Gemäss einer weiteren Ausführungsform der FR-A-2 346 499 ist an dem einwärtsgestülpten Oeffnungsrand des Handschuhsacks eine nach aussen gerichtete Kartonschaufel befestigt, durch die die Handhabung bei der Kotaufnahme, mit Ueberstülpen des Handschuhsacks, erschwert wird, da kein separater Aufnahmebehälter vorhanden ist. Eine mit letzterer Ausführungsform gleichartige Vorrichtung ist auch durch die US-A-4 215 886 bekannt.

Der Erfindung liegt die Aufggabe zugrunde, eine Vorrichtung der genannten Art zu finden, die sich besonders einfach herstellen und vom Anwender einfach bedienen lässt.

Die Lösung der genannten Aufgabe erfolgt erfindungsgemäss aufgrund der kennzeichnenden Merkmale des Patentanspruchs 1.

Die Oeffnung des Aufnahmebehälters lässt sich seitlich im Folienschlauch einschneiden und durch Aufkleben eines Kartonrandes versteifen. Es ist jedoch auch möglich vorerst ein Kartonstück auf den Folienschlauch aufzukleben und anschliessend die Oeffnung gleichzeitig im Kartonstück und dem Folienschlauch auszuschneiden. Das dann sich ergebende ausgeschnittene Kartonstück dient als zusätzliches Hilfsmittel, d.h. als Spachtel, um das aufzunehmende Objekt in den nach Art einer Kehrichtschaufel zu bedienenden Aufnahmebehälter zu schieben.

Weitere vorteilhafte Ausführungsformen der Erfindung sind der folgenden Beschreibung von Ausführungsbeispielen anhand der Zeichnungen entnehmbar. Es zeigt:
- Fig. 1: eine perspektivische Darstellung einer erfindungsgemässen Vorrichtung in teilweise geöffneter Position des Handschuhsacks und des Aufnahmebehälters,
- Fig. 2: eine Darstellung entsprechend Fig. 1 einer anderen Ausführungsform der Vorrichtung,
- Fig. 3: eine perspektivische Darstellung eines zu der Vorrichtung gehörenden Spachtels und
- Fig. 4: eine perspektivische Darstellung einer gestapelten Anordnung von mehreren zusammengefalteten Vorrichtungen gemäss der Erfindung.

Wie z.B. die Fig. 1 zeigt,hat die Vorrichtung einen Handschuhsack 1 und einen sich an diesen über eine Quernaht 9 in einem Stück anschliessenden Aufnahmebehälter 5. Letzterer ist durch eine zweite Quernaht 10 am äusseren Ende dicht verschlossen. Der den Handschuhsack 1 und den Aufnahmebehälter 5 bildende Folienschlauch ist entlang von in seiner Längsrichtung verlaufenden Faltlinien 3 auf beiden Längsseiten der Vorrichtung flach zusammengefaltet, so dass er sich zu einem flachen Päckchen 11 um den versteiften Aufnahmebehälter aufwickeln lässt, um die Vorrichtung mit mehreren anderen in Stapelform gemäss Fig. 4 handlich verpackt, dem Verbraucher anbieten zu können. Ein kurzer Klebestreifen kann dabei die flachen Vorrichtungspäckchen zusammenhalten, so dass sie leicht zu öffnen sind. In Fig.1 und 2 sind diese Faltlinien 3 leicht auseinanderlaufend sichtbar, da der Handschuhsack 1 und der Aufnahmebehälter 5 leicht geöffnet dargestellt sind.

Einseitig befindet sich an dem den Aufnahmebehälter 5 bildenden Teil des Folienschlauches ein Kartonteil 2, dessen zum äusseren Ende der Vorrichtung gerichtete Kante 12 sich bei flach ausgestreckter Vorrichtung in ausreichendem Abstand von der äusseren Quernaht 10 befindet, um dem beutelförmig sich ausbildenden Aufnahmebehälter 5 ein ausreichendes Füllvolumen zu geben.

Der innere Bereich des Kartonteils 2 ist klappenarting durch eine die Oeffnung des Aufnahmebehälters bildende Schnittlinie 13 und eine Schwächungslinie 14 begrenzt, so dass er sich zur Verwendung als Spachtel 4 bei Kotaufnahme abtrennen lässt. Die Schwächungslinie kann jedoch auch so ausgeführt sein, dass sie eine Scharnierlinie bildet, um diesen inneren Bereich als Schliessklappe 4 am Aufnahmebehälter zu belassen, wobei jedoch die Möglichkeit der Abtennung als Spachtel verbleibt. Die Verwendung als Schliessklappe 4 ist zweckmässig, wenn die Vorrichtung zum Fangen störender Kriechtiere, Insekten u.a. dienen soll, so dass ein sofortiges Schliessen des Aufnahmebehälters 5 möglich ist.

Der den genannten inneren Bereich (4) umschliessende äussere Bereich des Kartonteils 2 ist auf dem Folienschlauch aufgeklebt und bildet somit den Versteifungsrand 15 der Oeffnung des Aufnahmebehälters 5. Aufgrund seiner flachen Form ermöglicht er eine schaufelartige Verwendung des Aufnahmebehälters, wenn er durch die in den Handschuhsack 1 eingeführte Hand an dem Randteil 16 ergriffen wird. In Richtung zu dem Handschuhsack 1 sind die beiden Eckbereiche 6 des Versteifungsrandes 15 abgeschrägt, um das Ueberstülpen des Handschuhsackes 1 nach Füllen des Aufnahmebehälters 5 zu erleichtern, so dass der Aufnahmebehälter 5 in gefülltem Zustand dicht in dem Handschuhsack verpackt werden kann. Ein beigefügter Verschluss oder eine bereits am Oeffnungsrand des Handschuhsacks vorgesehene, durch ein abziehbares Schutzband 8 abgedeckte Klebeschicht können zum vollständigen Schliessen verwendet werden. Zum Tragen des gefüllten Aufnahmebehälters 5 kann im Bereich der Oeffnung des Handschuhsacks 1 ein Traggriff 19 angeformt oder befestigt sein.

Das Ausführungsbeispiel nach Fig. 2 unterscheidet sich vom zuvor beschriebenen im wesentlichen durch einen in Richtung zum dem Handschuhsack 1 sich erstreckenden Grifflappen 7, der eine Fortsetzung des Kartonteiles 2 darstellt. Er ermöglicht die bessere Bedienung des Aufnahmebehälters als Aufnahmeschaufel und kann ausserdem zum Verschluss der Oeffnung des Aufnahmebehälters über diese geklappt werden. Dieses Ueberklappen ergibt sich beim Ueberstülpen des Handschuhsackes 1 über den Aufnahmebehälter 5.

In Fig. 3 ist eine andere Ausführungsform eines Spachtels 4' gezeigt, der ebenfalls zuvor an dem Kartonteil 2 des Aufnahmebehälters 5 über eine Sollbruchlinie 14 angeformt gewesen ist. Er besteht aus zwei Kartonschichten, die entlang der vorderen Spachtelfläche 17 miteinander verklebt sind. Somit ist angrenzend an diese Spachtelfäche 17 ein Grifflappen 18 und ein Schutzlappen 20 gegen Beschmutzung der Hand vorhanden. Die den Spachtel 4 bedienende Hand kann jedoch auch durch einen separaten, der Vorrichtung beigefügten Handschuhsack hygienisch geschützt werden.

## Patentansprüche

1. Vorrichtung zur hygienischen Kotaufnahme, mit einem Handschuhsack (1) und einem einen versteifenden Oeffnungsrand (15) aufweisenden Aufnahmebehälter (5), der in einem Stück an das geschlossene Ende des Handschuhsacks (1) angeformt ist, dadurch gekennzeichnet, dass der Handschuhsack (1) und der Aufnahmebehälter (5) aus einem gemeinsamen Folienschlauch bestehen und der Aufnahmebehälter (5) durch zwei querverlaufende Schweissnähte (9, 10) des Folienschlauchs begrenzt ist, wobei die eine Schweissnaht (9) den Aufnahmebehälter (5) gegenüber dem Handschuhsack (1) abgrenzt und die andere Schweissnaht (10) in Abstand von der Aussenkante (12) eines versteifenden Oeffnungsrandes (15) des Aufnahmebehälters (5) ihn am äusseren Ende des Folienschlauches verschliesst.

2. Vorrichtung nach Anspruch 1, dadurch gekennzeichnet, dass die Vorrichtung vor Gebrauch zu einem flachen Päckchen (11) zusammengefaltet und zusammengerollt ist.

3. Vorrichtung nach Anspruch 1 oder 2, dadurch gekennzeichnet, dass der versteifende Oeffnungsrand (15) aus einem seitlich auf einen Folienschlauch aufgeklebten Kartonteil (2) besteht.

4. Vorrichtung nach Anspruch 3, dadurch gekennzeichnet, dass der versteifende Oeffnungsrand (15) nach innen durch eine Schnittlinie (13) und eine Schwächungslinie (14) begrenzt ist, die die Umrisslinie einer als Spachtel (4,4') abtrennbaren Klappe bilden.

5. Vorrichtung nach Anspruch 3 oder 4, dadurch gekennzeichnet, dass zwei dem Handschuhsack (1) zugekehrte Eckbereiche (6) des versteiften Oeffnungsrandes (15) abgeschrägt sind.

6. Vorrichtung nach einem der Ansprüche 3 bis 5, dadurch gekennzeichnet, dass an der dem Handschuhsack (1) zugekehrten Seite des versteifenden Oeffnungsrandes (15) ein Grifflappen (7) angeformt ist, so dass dieser über die Oeffnung des Aufnahmebehälters (5) klappbar ist.

7. Vorrichtung nach einem der Ansprüche 3 bis 6, dadurch gekennzeichnet, dass ein von dem versteiften Oeffnungsrand (15) umschlossener, von diesem über eine Schwächungslinie (14) abtrennbarer Spachtel (4') aus zwei Kartonschichten besteht, die entlang einer vorderen Spachtelfläche (17) miteinander verklebt sind, so dass eine der Kartonschichten einen Grifflappen (18) und die andere einen Schutzlappen (20) bildet.

8. Vorrichtung nach einem der Ansprüche 1 bis 7, dadurch gekennzeichnet, dass im Bereich der Oeffnung des Handschuhsacks (1) Schliessmittel (8) angebracht sind.

9. Vorrichtung nach einem der Ansprüche 1 bis 8, dadurch gekennzeichnet, dass im Bereich der Oeffnung des Handschuhsacks (1) ein Handgriff (19) vorgesehen ist.

## Claims

1. Apparatus for hygienically taking up feces, with a glove bag (1) and a receiving container (5) having a reinforcing opening rim (15) and being shaped in one piece on the closed end of glove bag (1), characterized in that the glove bag (1) and receiving container (5) are made from a common film tube, the receiving container (5) being definded by two transversely directed welds (9,10), whereby one (9) of the welds defines the receiving container (5) with respect to the glove bag (1) and the other weld (10) spaced from the outer edge (12) of a reinforcing opening rim (15) of receiving container (5) seals it at the outer end of the film tube.

2. Apparatus according to claim 1, characterized in that prior to use, the apparatus is folded and rolled together to form a flat pack (11).

3. Apparatus according to claim 1 or 2, characterized in that the reinforcing opening rim (15) comprises a cardboard part (2) laterally bonded to a film tube.

4. Apparatus according to claim 3, characterized in that the reinforcing opening rim (15) is inwardly bounded by a cutting line (13) and a weakening line (14), which form the contour line of a flap which can be separated as a trowel (4, 4').

5. Apparatus according to claim 3 or 4, characterized in that two corner regions (6) of the reinforced opening rim (15) facing the glove bag (1) are bevelled.

6. Apparatus according to one of claims 3 to 5, characterized in that a gripping flap (7) is shaped onto the side of the reinforcing opening rim (15) facing glove bag (1), so that said flap can be flapped over the opening of the receiving container (5) (fig.2).

7. Apparatus according to one of claims 3 to 6, characterized in that a trowel (4') surrounded by the reinforced opening rim and separable therefrom by means of a weakening line (14) comprises two cardboard layers, which are bonded together along a front trowel face (17) in such a way that one of the cardboard layers forms a gripping flap (18) and the other a protective flap (20).

8. Apparatus according to one of claims 1 to 7, characterized in that closing means (8) are fitted in the vicinity of the opening of glove bag (1).

9. Apparatus according to one of claims 1 to 8, characterized in that a handle (19) is provided in the vicinity of the opening of the glove bag (1).

## Revendications

1. Dispositif pour le ramassage hygiénique d'excréments, avec un sac en forme de gant (1) et un récipient collecteur (5) présentant un cadre raidisseur (15) de l'ouverture formé sur l'extrémité fermée du sac (1) et constituant une pièce avec celui-ci, caractérisé en ce que le sac en forme de gant (1) et le récipient collecteur (5) sont constitués par une feuille extrudée en gaine commune et en ce que le récipient collecteur (5) est délimité par deux cordons de soudure (9,10), orientés transversalement, de la feuille extrudée en gaine, un cordon de soudure (9) établissant la séparation entre le récipient collecteur (5) et le sac en forme de gant (1) et l'autre cordon de soudure (10), situé à distance de 1'arête extérieure (12) du cadre raidisseur (15) de l'ouverture (15) du récipient collecteur (5), clôturant celui-ci à l'extrémité extérieure de la feuille extrudée en gaine.

2. Dispositif suivant la revendication 1 caractérisé en ce qu'avant son utilisation, il est plié et enroulé pour former un petit paquet plat (11).

3. Dispositif suivant les revendications 1 ou 2, caractérisé en ce que le cadre raidisseur (15) de l'ouverture est constitué par une pièce en carton (2) collée latéralement sur une feuille extrudée en gaine.

4. Dispositif suivant la revendication 3, caractérisé en ce que le cadre raidisseur (15) de l'ouverture est délimité vers l'intérieur par une ligne de sectionnement (13) et par une ligne d'affaiblissement (14), qui constituent la ligne de contour d'un volet susceptible d'être détaché et constituant une spatule (4, 4').

5. Dispositif suivant la revendication 3 ou 4, caractérisé en ce que deux zones d'angle (6) du cadre raidisseur (15) de l'ouverture, qui sont orientées vers le sac (1) en forme de gant, sont biseautées.

6. Dispositif suivant l'une quelconque des revendications de 3 à 5, caractérisé en ce que sur le côté du cadre raidisseur (15) de l'ouverture orienté vers le sac en forme de gant (1) est formée une patte de préhension (7), de telle sorte que cette patte (7) peut être rabattue sur l'ouverture du récipient collecteur (5).

7. Dispositif suivant l'une quelconque des revendications de 3 à 6, caractérisé en ce qu'une spatule (4'), entourée par le cadre raidisseur (15) de l'ouverture et susceptible d'être détachée de celui-ci grâce à la présence d'une ligne d'affaiblissement (14), est constituée par deux épaisseurs de carton, collées l'une sur l'autre le long d'une bande antérieure (17) de la spatule, de telle sorte qu'une des épaisseurs de carton constitue une patte de préhension (18) et que l'autre constitue une patte de protection (18).

8. Dispositif suivant l'une quelconque des revendications de 1 à 7, caractérisé en ce que des moyens d'obturation (8) sont prévus dans la région de l'ouverture du sac en forme de gant (1).

9. Dispositif suivant l'une quelconque des revendications de 1 à 8, caractérisé en ce qu'une poignée (19) est prévue dans la région de l'ouverture du sac en forme de gant (1).
